# EUROPÄISCHE PATENTSCHRIFT

(11) **EP 1 910 647 B1**
(45) Veröffentlichungstag und Bekanntmachung des Hinweises auf die Patenterteilung: **07.09.2011**
(21) Anmeldenummer: 06761823.1
(22) Anmeldetag: 19.07.2006
(51) Int. Cl.: F01D 5/30

(54) **Verfahren zum Montieren eines Sicherungselements an einem Turbomaschinenrotor**
Method of mounting a securing element on a turbomachine rotor
Procédé de montage d'un élément de sécurité sur un rotor de turbomachine

(30) Priorität: 30.07.2005 DE 102005035901
(43) Veröffentlichungstag der Anmeldung: 16.04.2008
(73) Patentinhaber: MTU Aero Engines GmbH, 80995 München (DE)
(72) Erfinder: BÖCK, Alexander, 82288 Kottgeisering (DE)
(86) Internationale Anmeldenummer: PCT/DE2006/001246
(87) Internationale Veröffentlichungsnummer: WO 2007/014543

(56) Entgegenhaltungen:
- EP-A- 0 609 979
- EP-A1- 0 761 930
- GB-A- 2 016 092
- US-A- 5 211 407

## Beschreibung

Die Erfindung betrifft ein verfahren zum Montieren eines Sicherungselements an einem Turbomaschinenrotor, insbesondere an einem Gasturbinenrotor.

Rotoren einer Turbomaschine, wie zum Beispiel Gasturbinenrotoren, verfügen über einen Rotorgrundkörper sowie über mehrere mit dem Rotorgrundkörper rotierende Laufschaufeln. Die Laufschaufeln können entweder integraler Bestandteil des Rotorgrundkörpers sein oder über Schaufelfüße in einer oder mehreren Nuten des Rotorgrundkörpers verankert sein. Rotoren mit integraler Beschaufelung bezeichnet man als Blisk oder Bling, abhängig davon, ob ein scheibenförmiger oder ein ringförmiger Rotorgrundkörper vorliegt. Bei Rotoren, bei welchen die Laufschaufeln über Schaufelfüße in einer Nut verankert sind, unterscheidet man zwischen Rotoren, bei welchen die Schaufelfüße der Laufschaufeln entweder in sogenannten Axialnuten des Rotorgrundkörpers oder in einer sogenannten Umfangsnut desselben befestigt sind. Die hier vorliegende Erfindung betrifft einen Rotor einer Turbomaschine, insbesondere einen Gasturbinenrotor, bei welchem die Laufschaufeln über ihre Schaufelfüße in Nuten, die zumindest vorwiegend in Axialrichtung des Rotorgrundkörpers verlaufen, also in Axialnuten, befestigt sind.

Bei Gasturbinenrotoren, bei welchen die Laufschaufeln über ihre Schaufelfüße in solchen Axialnuten des Rotorgrundkörpers verankert sind, kommen zur Axialsicherung der Laufschaufeln plattenartige Elemente zum Einsatz, nämlich Sicherungselemente, die auch als Locking Plates bezeichnet werden, und Riegelelemente, die auch als Retaining Plates bezeichnet werden. Bei der Montage eines solchen Gasturbinenrotors werden die Riegelelemente bzw. die Retaining Plates in Ringnuten des Rotorgrundkörpers sowie der Laufschaufeln eingefädelt, wobei hierzu zumindest eine der Laufschaufeln in Axialrichtung verschoben wird, um das Einfädeln der Riegelelemente in die Ringnuten zu ermöglichen. Die Riegelelemente werden ihrerseits in ihrer Position in den Ringnuten über mindestens ein Sicherungselement bzw. eine Locking Plate gesichert, wobei das oder jedes Sicherungselement in die Ringnuten von Rotorgrundkörper sowie der Laufschaufeln in einen Freiraum zwischen zwei benachbarten Riegelelementen eingebogen wird.

Bei vielen aus dem Stand der Technik bekannten Sicherungselementen besteht das Problem, dass dieselben nach dem Montieren in die Ringnuten zurückfedern und dann nicht definiert am Rotorgrundkörper anliegen. Hierdurch wird die Funktion der Sicherungselemente beeinträchtigt.

Das Dokument EP 0 609 979 A1 betrifft einen ausgewuchteten Rotor für ein Gasturbinentriebwerk. Als Wuchtelemente werden gewichtsmäßig angepasste Riegel- bzw. Sicherungselemente verwendet. In Figur 3 dieses Dokuments sind Sicherungselemente (Pos. 29) dargestellt, welche einen gekrümmten Mittelabschnitt aufweisen. Nach dem Einschnappen in die zugehörigen Nuten werden die Elemente vorzugsweise durch Hämmern flach geformt und dadurch radial gelängt.

Das Dokument EP 0 761 930 A1 offenbart Riegel- und Sicherungselemente (Pos. 27), die einen von einer Ausnehmung definierten Mittelabschnitt aufweisen. Es ist angegeben, dass die zuletzt zu montierenden Sicherungselemente gebogen, positioniert und dann mit einem Werkzeug flach geformt werden. Siehe die Figuren 3 und 6 des Dokuments.

Aus dem Dokument GB-A-2 016 092 sind Riegelelemente bekannt, welche nicht verformt werden, sondern z.B. mittels zusätzlicher Federdrähte gesichert werden.

Hiervon ausgehend liegt der vorliegenden Erfindung das Problem zu Grunde, ein neuartiges Verfahren zum Montieren eines Sicherungselements an einem Turbomaschinenrotor zu schaffen. Dieses Problem wird durch ein Verfahren nach Anspruch 1 gelöst.

Bei diesem Verfahren wird das Sicherungselement nach dem Einbiegen bzw. Einschnappen unter Verwendung eines stempelartigen Werkzeugs derart zurückgebogen, dass das stempelartige Werkzeug gegen den von einer Ausnehmung definierten Mittelabschnitt des Sicherungselements gedrückt wird und den Mittelabschnitt definiert überbiegt. Erfindungsgemäß wird das stempelartige Werkzeug ausschließlich im Mittelabschnitt mit Abstand von beiden Endabschnitten auf das Sicherungselement gedrückt, wobei der Mittelabschnitt in Bereichen, auf welchen Randabschnitte des Werkzeugs aufliegen, plastisch verformt wird.

Bei dem erfindungsgemäßen Verfahren ist gewährleistet, dass das Sicherungselement nach dem Montieren in die Ringnuten von Rotorgrundkörper und Laufschaufeln mit Auflageflächen, die an den Endabschnitten des Grundkörpers des sicherungselements ausgebildet sind, flächig bzw. eben am Rotorgrundkörper anliegt. Hierdurch ist die volle Funktionalität der Sicherungselemente gewährleistet.

Bevorzugte Weiterbildungen der Erfindung ergeben sich aus der nachfolgenden Beschreibung. Ausführungsbeispiele der Erfindung werden, ohne hierauf beschränkt zu sein, an Hand der Zeichnung näher erläutert. Dabei zeigt:
- Fig. 1:: einen Ausschnitt aus einem Gasturbinenrotor nach dem Stand der Technik in perspektivischer Seitenansicht,
- Fig. 2:: einen weiteren Ausschnitt aus einem Gasturbinenrotor nach dem Stand der Technik in Vorderansicht;
- Fig. 3a-3b:: Ansichten zur Verdeutlichung der aus dem Stand der Technik bekannten Montage von Sicherungselementen bei einem Gasturbi- nenrotor gemäß Fig. 1 und 2;
- Fig. 4:: ein erfindungsgemäßes Sicherungselemente in Seitenansicht;
- Fig. 5:: das erfindungsgemäße Sicherungselement in einer Zwischenstel- lung beim Montieren, nämlich nach dem Einbiegen desselben in Ringnuten von Rotorgrundkörper und Laufschaufeln;
- Fig. 6:: das erfindungsgemäße Sicherungselement in einer weiteren Zwi- schenstellung beim Montieren zusammen mit einem Werkzeug;
- Fig. 7:: das erfindungsgemäße Sicherungselement in montierter Positi- on; und
- Fig. 8:: das erfindungsgemäße Sicherungselement ebenfalls in montier- ter Position.

Bevor nachfolgend unter Bezugnahme auf Fig. 4 bis 8 die hier vorliegende Erfindung in größerem Detail beschrieben werden, soll vorab unter Bezugnahme auf Fig. 1 bis 3 ein aus dem Stand der Technik bekannter Gasturbinenrotor mit in zumindest vorwiegend in Axialrichtung verlaufenden Nuten - sogenannten Axialnuten - geführten Schaufelfüßen von Laufschaufeln beschrieben werden.

Fig. 1 und 2 zeigen Ausschnitte eines aus dem Stand der Technik bekannten Gasturbinenrotors 10, der einen Rotorgrundkörper 11 sowie mehrere Laufschaufeln 12 aufweist. Jede der Laufschaufeln 12 verfügt über ein Schaufelblatt 13 sowie einen Schaufelfuß 14. In den Rotorgrundkörper 11 sind mehrere sich in Axialrichtung erstreckende Axialnute 15 eingebracht, wobei jede Laufschaufel 12 mit ihrem Schaufelfuß 14 in einer solchen Axialnut 15 im Rotorgrundkörper 11 verankert ist. Zur Axialfixierung bzw. Axialsicherung der in die Axialnute 15 eingeführten Laufschaufeln 12 dienen Riegelelemente 16 und Sicherungselemente 17. Die Sicherungselemente 17 werden auch als Locking Plates bezeichnet, die Riegelelemente 16 als Retaining Plates. Radial außen tragen die Laufschaufeln 12 Abschnitte eines Außendeckbands 18, wobei die Laufschaufeln 12 im Bereich des Außendeckbands 18 über eine sogenannte Z-Verzahnung miteinander verbunden sind.

Die Riegelelemente 16 sowie die Sicherungselemente 17 sind in montiertem Zustand des Gasturbinenrotors 10 in Ringnuten geführt, nämlich in einer Ringnut 19 des Rotorgrundkörpers 11 sowie in einer Ringnut 20 der Laufschaufeln 12.

Um die Riegelelemente 16 in die Ringnuten 19 und 20 von Rotorgrundkörper 11 sowie Laufschaufel 12 einführen zu können, werden, wie insbesondere Fig. 1 entnommen werden kann, einige Laufschaufeln 12 in Richtung der Pfeile 21 in Umfangsrichtung gekippt, so dass dazwischen positionierte Laufschaufeln 12 im Sinne der Pfeile 22 in Axialrichtung verschoben werden können. Die in Axialrichtung verschobenen Laufschaufeln unterbrechen so die Ringnut 20 derselben bzw. geben die Ringnut 20 derart frei, dass die Riegelelemente 16 in die Ringnuten 19 und 20 eingeschoben bzw. eingefädelt werden können. Nach dem Einfädeln der Riegelelemente 16 werden an ausgewählten Umfangspositionen (siehe Fig. 2) in einen Freiraum zwischen benachbarten bzw. in Umfangsrichtung beabstandeten Riegelelementen 16 in die Ringnuten 19 und 20 gemäß Fig. 3a und 3b Sicherungselemente 17 eingebogen, wobei die eingebogenen Sicherungselemente 17 nach dem Einbiegen so weit wie möglich zurückgebogen und dabei so weit wie möglich geglättet werden. Dabei besteht nach dem Stand der Technik das Problem, dass die Sicherungselemente 17 nicht eben am Rotorgrundkörper 11 bzw. den Schaufelfüßen 14 anliegen. Zur Vermeidung dieser Problematik wird mit der hier vorliegenden Erfindung ein neuartiges Sicherungselement vorgeschlagen.

In Fig. 4 ist ein erfindungsgemäßes Sicherungselement 23 zur Positionssicherung der Laufschaufeln 12 in den Axialnuten 15 des Rotorgrundkörpers 11 vor der Montage desselben gezeigt. Das erfindungsgemäße Sicherungselement 23 verfügt über einen plattenförmigen Grundkörper 24, wobei der Grundkörper 24 eine in etwa mittige Ausnehmung 25 aufweist. Die Ausnehmung 25 ist zwischen zwei Endabschnitten 26 und 27 des Grundkörpers 24 ausgebildet und begrenzt einen Mittelabschnitt 28 desselben. Im Bereich der beiden Endabschnitte 26 und 27 verfügt das erfindungsgemäße Sicherungselement 23 über parallel zueinander verlaufende Auflageflächen 29 und 30. Die beiden Endabschnitte 26 und 27 weisen vor der Montage fluchtende Auflageflächen 29 und 20 auf. Der Mittelabschnitt 28 ist vor der Montage ungewölbt.

Ein derartiges erfindungsgemäßes Sicherungselement 23 kann im Montagefall analog zu Fig. 3a bis 3b zwischen Ringnuten 19 und 20 von Rotorgrundkörper 11 sowie Laufschaufeln 12 unter elastischer und plastischer Verformung des Sicherungselements 23 eingebogen werden, wobei nach dem Einbiegen des Sicherungselements 23 dasselbe die in Fig. 5 gezeigte Position bzw. Gestalt einnimmt. Die Auflageflächen 29 und 30 sind gewölbt, ebenso wie der Mittelabschnitt 28.

Zur weiteren Montage des erfindungsgemäßen Sicherungselements 23 wird, wie Fig. 6 zeigt, ein stempelartiges Werkzeug 33 auf den Mittelabschnitt 28 des Sicherungselements 23 gedrückt, wobei der Mittelabschnitt 28 sowie das stempelartige Werkzeug 33 derart bemessen sind, dass das stempelartige Werkzeug 33 ausschließlich im Mittelabschnitt 28 mit Abstand von den Endabschnitten 26 und 27 des Sicherungselements 23 an demselben wirksam wird. Mit Hilfe des stempelartigen Werkzeugs 33 wird das Sicherungselement 23 derart zurückgebogen, dass das Sicherungselement 23 im Mittelabschnitt 28 überbogen wird, so dass nach dem Entfernen des stempelartigen Werkzeugs 33 das Sicherungselement 23 die in Fig. 7 gezeigte Position einnimmt. Das Sicherungselement 23 wird dabei im Mittelabschnitt 28 in Bereichen 34 und 35, an welchen Randabschnitte des stempelartigen Werkzeugs 33 wirksam werden, unter Ausbildung des in Fig. 7 gezeigten Überbiegeabschnitts 31 plastisch verformt. Nach dem Entfernen des Werkzeugs 33 und damit nach dem Zurückbiegen des in die Ringnuten 19 und 20 des Rotorgrundkörpers 11 sowie die der Laufschaufeln 12 eingebogenen bzw. eingeschnappten Sicherungselements 23 verlaufen die Auflageflächen 29 und 30 der Endabschnitte 26 und 27 wieder parallel zueinander, so dass dieselben nach dem Zurückbiegen wieder fluchten. Die Auflageflächen 29 und 30 der Endabschnitte 26 und 27 nehmen nach dem Zurückbiegen des Sicherungselements 23 demnach wieder die in Fig. 4 gezeigte Position ein. Im Mittelabschnitt 23 hingegen verbleibt nach dem Entfernen des stempelartigen Werkzeugs 33 der bereits erwähnte, gewölbte Überbiegeabschnitt 31.

Wie Fig. 4 bis 8 entnommen werden kann, verfügt das erfindungsgemäße Sicherungselement 23 im Bereich des Endabschnitts 27 über einen Vorsprung 36. Dieser Vorsprung 36 wird, wie Fig. 8 entnommen werden kann, bei der Montage des erfindungsgemäßen Sicherungselements in die Ringnut 19 des Rotorgrundkörpers 11 eingefädelt. Der Vorsprung 36 ist dabei derart dimensioniert, dass ein Schwerpunkt 37 des erfindungsgemäßen Sicherungselements 23 gegenüber einer radialen Anlage 38 des Endabschnitts 26 in der Ringnut des Schaufelfußes 12 derart versetzt ist, dass im Betrieb auf das Sicherungselement 23 wirkende Zentrifugalkräfte den Vorsprung 36 gegen eine Dichtfläche 32 im Bereich der Ringnut 19 des Rotorgrundkörpers 11 drücken. Hierdurch ergibt sich eine optimierte Dichtwirkung für das erfindungsgemäße Sicherungselement 23.

## Patentansprüche

1. Verfahren zum Montieren eines Sicherungselements (23) mit einem von einer Ausnehmung (25) definierten Mittelabschnitt (28) und mit Endabschnitten (26, 27) an einem Turbomaschinenrotor, zur Positionssicherung von Laufschaufeln in zumindest vorwiegend in Axialrichtung verlaufenden Nuten eines Rotorgrundkörpers des Turbomaschinenrotors, wobei das Sicherungselement (23) durch plastisches und elastisches Verformen mit Endabschnitten (26, 27) in Ringnuten (19, 20) des Rotorgrundkörpers (11) und der Laufschaufeln (12) zwischen zwei in Umfangrichtung beabstandeten Riegelelementen (16) eingebogen bzw. eingeschnappt wird, wobei das Sicherungselement (23) anschließend durch Zurückbiegen möglichst gerade gerichtet wird und wobei das Sicherungselement (23) nach dem Einbiegen bzw. Einschnappen unter Verwendung eines stempelartigen Werkzeugs (33) derart zurückgebogen wird, dass das stempelartige Werkzeug (33) gegen den von einer Ausnehmung (25) definierten Mittelabschnitt (28) des Sicherungselements (23) gedrückt wird und dabei den Mittelabschnitt (28) definiert überbiegt, so dass nach Entfernen des stempelartigen Werkzeugs (33) die Endabschnitte (26, 27) des Sicherungselements (23) in den Ringnuten (19, 20) definiert zur Anlage kommen,
**dadurch gekennzeichnet,**
**dass** das stempelartige Werkzeug (33) ausschließlich im Mittelabschnitt (28) mit Abstand von beiden Endabschnitten (26, 27) auf das Sicherungselement (23) gedrückt wird, wobei der Mittelabschnitt (28) in Bereichen (34, 35), auf welchen Randabschnitte des Werkzeugs (33) aufliegen, plastisch verformt wird.

## Claims

1. Method for mounting a securing element (23) having a central section (28) defined by a recess (25) and end sections (26, 27) on a turbomachine rotor, for positioning rotor blades in slots of a rotor base body of the turbomachine rotor that extend at least mainly in the axial direction, wherein the securing element (23) by means of plastic and elastic deformation with end sections (26, 27) is bent in or snapped in in annular slots (19, 20) of the rotor base body (11) and of the rotor blades (12) between two arresting elements (16) that are spaced in the circumferential direction, wherein subsequently the securing element (23) by bending back is directed in a straight line as far as possible, and wherein the securing element (23) after being bent in or snapped in is bent back with the use of a punch-like tool (33) in such a way that the punch-like tool (33) is pressed against the central section (28) of the securing element (23) that is defined by a recess (25) and thereby bends the central section (28) over in a defined manner so that after removal of the punch-like tool (33) the end sections (26, 27) of the securing element (23) come to be installed in a defined manner in the annular slots (19, 20),
**characterised in that**
the punch-like tool (33) is pressed onto the securing element (23) exclusively in the central section (28) with spacing from both end sections (26, 27), wherein the central section (28) is plastically deformed in regions (34, 35) on which edge sections of the tool (33) rest.

## Revendications

1. Procédé de montage d'un élément de sécurisation (23) comportant un tronçon central (28), défini par un évidement (25), et des tronçons d'extrémité (26, 27) sur un rotor de turbomachine, pour sécuriser la position d'aubes dans des rainures, dirigées au moins essentiellement dans une direction axiale, d'un bâti du rotor de turbomachine, l'élément de sécurisation (23) étant recourbé ou encliqueté, par déformation plastique et élastique avec les tronçons d'extrémité (26, 27), dans des rainures annulaires (19, 20) du bâti de rotor (11) et des aubes (12) entre deux éléments de verrouillage (16) distants l'un de l'autre le long de la périphérie, l'élément de sécurisation (23) étant ensuite redressé le plus possible par recourbement en sens inverse et l'élément de sécurisation (23), après le courbement ou l'encliquetage, étant redressé avec un outil (33) type poinçon de telle manière que l'outil (33) type poinçon soit pressé contre le tronçon central (28), défini par un évidement (25) de l'élément de sécurisation (23), et que le tronçon central (28) soit en même temps forjeté de façon définie de sorte que, une fois l'outil (33) type poinçon retiré, les tronçons d'extrémité (26, 27) de l'élément de sécurisation (23) viennent se plaquer de manière définie dans les rainures annulaires (19, 20),
**caractérisé en ce que**
l'outil (33) type poinçon est pressé exclusivement dans le tronçon central (28) à distance des deux tronçons d'extrémité (26, 27) sur l'élément de sécurisation (23), le tronçon central (28) étant déformé de façon plastique dans les zones (34, 35) sur lesquelles des tronçons marginaux de l'outil (33) reposent.
